# DEMANDE DE BREVET EUROPEEN

(11) **EP 1 950 054 A1**
(43) Date de publication de la demande: **30.07.2008**
(21) Numéro de dépôt: 07150414.6
(22) Date de dépôt: 24.12.2007
(51) Int. Cl.: B43M 5/04

(54) **Dispositif d'alimentation en eau pour mouilleur incliné de machine de traitement de courrier**

(30) Priorité: 27.12.2006 FR 0655977
(71) Demandeur: NEOPOST TECHNOLOGIES, 92220 Bagneux (FR)
(72) Inventeur: Claris, Yannick, 92260, Fontenay aux Roses (FR)
(74) Mandataire: David, Alain

(57) **Abrégé**

Dispositif d'alimentation en eau d'un mouilleur de rabats d'enveloppes intégré à une machine de traitement de courrier comportant une réserve d'eau (10) de laquelle s'écoule jusqu'à un réservoir d'eau (18), une quantité d'eau destinée à imprégner une mousse (16) trempant dans ledit réservoir d'eau, le dispositif comportant deux circuits distincts d'alimentation en eau (12A, 14A, 18A ;12B, 14B, 18B) assurant une alimentation en eau séparée de deux compartiments séparés (18A, 18B) du réservoir d'eau depuis deux compartiments isolés (12A, 12B) de la réserve d'eau de façon à définir deux niveaux d'eau distincts pour les deux compartiments isolés de la réserve d'eau et donc de définir deux hauteurs d'eau différentes dans les deux compartiments séparés correspondants du réservoir d'eau.

## Description

### Domaine de l'invention

La présente invention se rapporte exclusivement au domaine du traitement de courrier et elle concerne plus particulièrement un dispositif pour l'alimentation en eau d'un mouilleur de rabats ou volets d'enveloppes intégré à une machine de traitement de courrier.

### Art antérieur

Les dispositifs permettant l'alimentation en eau des mouilleurs dans les machines de traitement de courrier sont bien connus et comportent classiquement une réserve d'eau montée sur un support et reliée à un réservoir d'eau disposé sous une table de transport des enveloppes et dans lequel trempe en partie une mousse. Le mouillage des enveloppes s'effectue lors du passage du rabat de ces enveloppes entre la surface supérieure de cette mousse humidifiée et une brosse placée juste derrière un séparateur destiné à séparer ce rabat du corps de l'enveloppe.

Ce dispositif d'alimentation en eau présente toutefois certains inconvénients. Tout d'abord, ce dispositif qui ne recourt à aucun moyen de pompage est pourvu d'un réglage unique de la quantité d'eau qui par définition ne peut être adapté à tous les types d'enveloppes disponibles. Il en résulte une dégradation de la qualité du collage pour certains types d'enveloppes. Mais surtout, lorsque la table de transport est inclinée vers une paroi de mise en référence, le mouilleur qui fonctionne selon le principe des vases communicants n'est pas imprégné de façon homogène et le rabat de l'enveloppe n'est donc pas mouillé uniformément selon sa largeur. Notamment, si le niveau d'eau est défini pour bien mouiller la partie du rabat proche de la jonction avec le corps de l'enveloppe, alors la partie libre ou pointe du rabat ne sera pas correctement mouillée. Au contraire, si le niveau d'eau est défini pour bien mouiller la pointe du rabat, alors la partie du rabat proche de la jonction avec le corps de l'enveloppe sera mouillée en abondance entraînant un dépôt d'eau sur les rouleaux d'impression puis sur la zone d'impression, avec comme conséquence une bavure de l'empreinte postale.

### Objet et définition de l'invention

La présente invention propose donc un dispositif d'alimentation en eau qui pallie ces inconvénients et permette notamment de faire varier la quantité d'eau déposée selon la forme et notamment largeur des rabats. Un but de l'invention est de réaliser un tel dispositif sans modifier de façon notable la structure actuelle des machines de traitement de courrier.

Ces buts sont atteints par un dispositif d'alimentation en eau d'un mouilleur de rabats d'enveloppes intégré à une machine de traitement de courrier comportant une réserve d'eau de laquelle s'écoule jusqu'à un réservoir d'eau, une quantité d'eau destinée à imprégner une mousse trempant dans ledit réservoir d'eau, caractérisé en ce qu'il comporte au moins deux circuits distincts d'alimentation en eau assurant une alimentation en eau séparée d'au moins deux compartiments séparés dudit réservoir d'eau depuis au moins deux compartiments isolés de ladite réserve d'eau de façon à définir au moins deux niveaux d'eau distincts pour les au moins deux compartiments isolés de ladite réserve d'eau et donc de définir au moins deux hauteurs d'eau différentes dans les au moins deux compartiments séparés correspondants dudit réservoir d'eau.

Ainsi, avec cette configuration particulière, la quantité d'eau déposée sur le rabat de l'enveloppe varie selon la largeur de cette enveloppe permettant ainsi un mouillage homogène sur tout le rabat.

Avantageusement, lesdits au moins deux compartiments séparés dudit réservoir d'eau sont disposés de façon adjacente selon la largeur du rabat et séparés par au moins une paroi longitudinale.

De préférence, ladite réserve d'eau est montée sur un support compartimenté munie d'au moins deux valves d'obturation indépendantes l'une de l'autre et définissant deux chemins séparés pour l'écoulement de l'eau depuis ladite réserve d'eau.

Avantageusement, chacune desdites valves d'obturation s'étend à une plus ou moins grande profondeur dans ledit compartiment isolé du support dont elle assure la fermeture à la manière d'un bouchon et dont le niveau bas définit un niveau d'équilibre pour l'eau s'écoulant de ladite réserve d'eau au travers de ladite valve d'obturation.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue en coupe transversale d'un dispositif d'alimentation en eau d'un mouilleur de machine de traitement de courrier selon l'invention, et
- la figure 2 est une vue en coupe transversale d'un dispositif d'alimentation en eau de l'art antérieur.

### Description détaillée d'un mode de réalisation préférentiel

Comme l'illustre la figure 2, un dispositif connu d'alimentation en liquide d'humidification pour mouilleur de machine de traitement de courrier comporte une réserve de liquide d'humidification 10, de préférence de l'eau, montée sur un support 12 et de laquelle s'écoule, au travers d'un conduit de distribution 14, une quantité de liquide d'humidification destinée à imprégner une mousse ou éponge 16 trempant dans un réservoir de liquide 18 disposé sous une table de transport assurant un support des enveloppes lors de leur transport au travers de la machine de traitement de courrier. La table de transport et le réservoir de liquide sont inclinés d'un angle compris entre 5 et 20°, typiquement 6°, vers une paroi de mise en référence des enveloppes 20. L'humidification des volets ou rabats d'enveloppes est effectuée lors de leur passage entre la surface supérieure de la mousse imprégnée du liquide d'humidification et une brosse 22 articulée à l'arrière (par rapport à la direction d'avancée des enveloppes) d'un séparateur destiné à séparer le rabat de l'enveloppe du corps de cette enveloppe. La réserve 10 de liquide d'humidification est facilement démontable de son support 12 et peut être remplacée lorsque le liquide d'humidification vient à manquer.

Le fonctionnement du dispositif étant régi par le principe des vases communicants et l'équilibre de l'eau se faisant dans le plan horizontal, l'inclinaison du plan de transport des enveloppes entraîne obligatoirement une imprégnation différente de la mousse dans le sens de la largeur de ce plan de transport (voir en traits pointillés le niveau d'eau dans cette mousse), ce qui amène un mouillage non homogène des rabats, notamment des plus larges.

Selon l'invention, et comme illustré à la figure 1, pour assurer un mouillage homogène, notamment des larges rabats, par exemple les rabats de type triangulaire, il est proposé de répartir la mousse dans au moins deux compartiments indépendants 18A, 18B adjacents selon la largeur du rabat. Ces deux compartiments isolés l'un de l'autre par une paroi longitudinale 18C sont alimentés séparément depuis deux conduits de distribution également séparés 14A, 14B reliés d'une part à l'orifice d'entrée de chacun de ces deux compartiments et d'autre part à deux orifices de sortie de la réserve d'eau commune.

En effet, la réserve d'eau 10 est montée sur un support 12A, 12B compartimenté par une paroi de séparation 12C et munie d'au moins deux valves d'obturation 10A, 10B indépendantes l'une de l'autre et définissant deux chemins séparés pour l'écoulement de l'eau vers chacun des deux conduits de distribution 14A, 14B menant au deux compartiments séparés 18A, 18B du réservoir d'eau. Plus précisément, chaque valve d'obturation s'étend à une profondeur déterminée plus ou moins grande dans un compartiment isolé 12A, 12B du support dont elle assure la fermeture à la manière d'un bouchon et dont le niveau bas définit un niveau d'équilibre pour l'eau s'écoulant de la réserve d'eau.

Cette alimentation en eau séparée permet ainsi de définir deux niveaux d'eau distincts (illustrés en traits pointillés) pour chacun des deux compartiments 12A, 12B du support et donc de définir deux hauteurs d'eau différentes dans chacun de deux compartiments correspondant 18A, 18B du réservoir d'eau. Ainsi, la quantité d'eau disponible à la surface de la mousse est plus homogène et le mouillage qui en résulte également. L'empreinte postale ne sera plus floue ou illisible et n'aura plus tendance à baver du fait d'une surabondance d'eau à la jonction du rabat, comme dans les dispositifs de l'art antérieur.

Bien entendu, l'invention en saurait être limitée à la configuration à deux compartiments exposée précédemment, et il est possible d'envisager une homogénéisation supérieure du mouillage en rajoutant des niveaux d'équilibre pour l'eau supplémentaires par l'adjonction de compartiments supplémentaires du réservoir d'eau alimentés chacun indépendamment depuis autant de compartiments séparés de la réserve d'eau.

## Revendications

1. Dispositif d'alimentation en eau d'un mouilleur de rabats d'enveloppes intégré à une machine de traitement de courrier comportant une réserve d'eau (10) de laquelle s'écoule jusqu'à un réservoir d'eau (18), une quantité d'eau destinée à imprégner une mousse (16) trempant dans ledit réservoir d'eau, **caractérisé en ce qu'**il comporte au moins deux circuits distincts d'alimentation en eau (12A, 14A, 18A ;12B, 14B, 18B) assurant une alimentation en eau séparée d'au moins deux compartiments séparés (18A, 18B) dudit réservoir d'eau depuis au moins deux compartiments isolés (12A, 12B) de ladite réserve d'eau de façon à définir au moins deux niveaux d'eau distincts pour les au moins deux compartiments isolés de ladite réserve d'eau et donc de définir au moins deux hauteurs d'eau différentes dans les au moins deux compartiments séparés correspondants dudit réservoir d'eau.

2. Dispositif d'alimentation en eau selon la revendication 1, **caractérisé en ce que** lesdits au moins deux compartiments séparés dudit réservoir d'eau sont disposés de façon adjacente selon la largeur du rabat et séparés par au moins une paroi longitudinale (18C).

3. Dispositif d'alimentation en eau selon la revendication 1, **caractérisé en ce que** ladite réserve d'eau est montée sur un support compartimenté (12A, 12B) munie d'au moins deux valves d'obturation (10A, 10B) indépendantes l'une de l'autre et définissant deux chemins séparés pour l'écoulement de l'eau depuis ladite réserve d'eau.

4. Dispositif d'alimentation en eau selon la revendication 3, **caractérisé en ce que** chacune desdites valves d'obturation s'étend à une plus ou moins grande profondeur dans ledit compartiment isolé du support dont elle assure la fermeture à la manière d'un bouchon et dont le niveau bas définit un niveau d'équilibre pour l'eau s'écoulant de ladite réserve d'eau au travers de ladite valve d'obturation.
